# EUROPÄISCHE PATENTSCHRIFT

(11) **EP 3 132 094 B1**
(45) Veröffentlichungstag und Bekanntmachung des Hinweises auf die Patenterteilung: **07.03.2018**
(21) Anmeldenummer: 14720917.5
(22) Anmeldetag: 14.04.2014
(51) Int. Cl.: B25D 9/26, E02D 7/06, E04H 17/26, E02D 7/00

(54) **VERFAHREN UND VORRICHTUNG ZUR ÜBERWACHUNG DES EINRAMMENS EINES RAMMPFOSTENS IN EINEN BODEN**
METHOD AND DEVICE FOR MONITORING A RAM POST BEING DRIVEN INTO A GROUND
PROCÉDÉ ET DISPOSITIF DE SURVEILLANCE DU BATTAGE D'UN PIEU À BATTRE DANS UN SOL

(43) Veröffentlichungstag der Anmeldung: 22.02.2017
(73) Patentinhaber: Habdank PV-Montagesysteme GmbH & Co. KG, 73037 Göppingen (DE)
(72) Erfinder: HABDANK, Martin, 73092 Heiningen (DE)
(74) Vertreter: Ruckh, Rainer Gerhard
(86) Internationale Anmeldenummer: PCT/EP2014/057470
(87) Internationale Veröffentlichungsnummer: WO 2015/158358

(56) Entgegenhaltungen:
- EP-A2- 2 458 089
- US-A1- 2012 203 462

## Beschreibung

Die Erfindung betrifft ein Verfahren und eine Vorrichtung zur Überwachung des Einrammens eines Rammpfostens in einen Boden.
Derartige Rammpfosten dienen allgemein als tragende Elemente für Gegenstände aller Art. Generell wird ein derartiger Rammpfosten mit seinem unteren Ende in einen Boden eingerammt, so dass der untere Teil des Rammpfostens im Boden versenkt und dort lagegesichert fixiert ist. Der obere Teil des Rammpfostens ragt über die Bodenfläche hervor, so dass dort Gegenstände angebracht werden können, die dann vom Rammpfosten getragen werden. Rammpfosten dieser Art können in den unterschiedlichsten Applikationen eingesetzt werden. Prinzipiell sind Applikationen denkbar, bei welchen ein einzelner Rammpfosten vorgesehen ist, der allein einen Gegenstand trägt, wie zum Beispiel ein Plakat oder einen Werbeträger.
Besonders häufig werden Rammpfosten in Applikationen eingesetzt, wo zur Lagerung von Gegenständen mehrere Rammpfosten benötigt werden. Ein Beispiel hierfür sind Tragkonstruktionen für Solarmodule, die insbesondere als Freilandanlagen ausgebildet sind. Bei derartigen Systemen wird eine Reihenanordnung von Rammpfosten benötigt, die in das Erdreich eingerammt werden. An den freiliegenden oberen Enden der Rammpfosten wird dann die Tragkonstruktion, bestehend aus einer Anordnung von einzelnen Trägern, montiert, die dann die Solarmodule trägt.
Ein Problem bei derartigen Systemen ist generell eine stabile, feste Verankerung der Rammpfosten im Boden, insbesondere im Erdreich. Je nach Beschaffenheit des Erdreichs wird ein mehr oder weniger stabiler Halt der Rammpfosten erhalten. Werden beispielsweise Rammpfosten in einem lockeren Erdreich verankert, wird ein nur geringer Halt des Rammpfostens erhalten. Damit aber ergibt sich eine Instabilität der gesamten Tragkonstruktion.

In der US 2012/020346 A1 ist ein System zur Überwachung einer Installation eines Pfahls in einem Untergrund beschrieben. Das System weist eine Überwachungseinheit auf, mit der in Echtzeit Daten betreffend das Einführen des Pfahls in den Untergrund erfasst und angezeigt werden.

Der Erfindung liegt die Aufgabe zugrunde, eine Vorrichtung und ein Verfahren bereitzustellen, welche eine erhöhte Funktionssicherheit von in einen Boden eingerammten Rammpfosten gewährleisten.

Zur Lösung dieser Aufgabe sind die Merkmale der unabhängigen Ansprüche vorgesehen. Vorteilhafte Ausführungsformen und zweckmäßige Weiterbildungen der Erfindung sind in den abhängigen Ansprüchen beschrieben.

Die Erfindung betrifft ein Verfahren zur Überwachung des Einrammens eines Rammpfostens in einen Boden. Mittels einer Schlagantriebsvorrichtung wird eine Folge von Schlägen auf den Rammpfosten ausgeübt, durch welchen der Rammpfosten in den Boden eingerammt wird. Mittels einer Überwachungseinheit werden während des Einrammens des Rammpfostens Kenngrößen für die Tragfähigkeit des Rammpfostens im Boden ermittelt.

Die Erfindung betrifft weiterhin ein entsprechendes Verfahren.

Der Grundgedanke der Erfindung besteht somit darin, während des Einrammens des Rammpfostens mittels der Schlagantriebsvorrichtung die Tragfähigkeit des Rammpfostens im Boden zu bestimmen, wodurch ein zuverlässiges Maß, wie sicher der Rammpfosten im Boden verankert ist, bereits mit beziehungsweise unmittelbar nach Beenden des Einrammvorgangs vorliegt.

Der Begriff Schlagantriebsvorrichtung umfasst insbesondere auch Vorrichtungen mit Vibrationsantrieben, die Schläge mit geringen Energien aber höheren Frequenzen generieren, als Vorrichtungen mit Schlagantrieben, die hammerartige Schläge ausführen.

Als Maß für die Tragfähigkeit wird mittels der Überwachungseinheit generell erfasst, wie schwer, das heißt mit welchem Widerstand der Rammpfosten in den Boden eingerammt wird. Je schwerer der Rammpfosten eingerammt werden kann, das heißt je größer der Kraftaufwand, der zum Einrammen des Rammpfostens in den Boden erforderlich ist, desto größer ist die Tragfähigkeit des Rammpfosten, das heißt desto stabiler ist der Rammpfosten im Boden verankert.

Die mittels der Überwachungseinheit ermittelten Kenngrößen für die Tragfähigkeit des Rammpfostens stehen sofort nach dem Einrammvorgang zur Verfügung und können vom Anwender unmittelbar verwertet werden, insbesondere derart, dass der Rammpfosten nicht mit zu großen Lasten beansprucht wird, welche die Stabilität des Rammpfosten beeinträchtigen würden.

Da zur Ermittlung der Tragfähigkeit eines Rammpfostens generell der Widerstand ermittelt wird, der benötigt wird, um den Rammpfosten einzurammen, können dabei Zusatzinformationen zum Beispiel über Hindernisse wie Steine, die das Einrammen des Rammpfostens erschweren oder behindern, gewonnen werden.

Besonders vorteilhaft können die Ergebnisse der Überwachungseinheit für den Fall verwertet werden, wenn mehrere Rammpfosten für die Herstellung größerer Anlagen benötigt werden. Ein Beispiel für derartige Anlagen sind Tragkonstruktionen für Solarmodule, die insbesondere als Freilandanlagen ausgebildet sind. Dort muss eine Vielzahl von Pfosten in einen Boden eingerammt werden, wobei auf diesen Pfosten dann Träger befestigt werden, die die Solarmodule tragen. Bei derartigen Anlagen kann anhand der Kenngrößen, die mit der Überwachungseinheit ermittelt werden, bestimmt werden, wie stabil die einzelnen Pfosten im Boden gelagert sind. Abhängig davon kann der Anwender vor Ort sofort eine geeignete Pfostenanordnung wählen, die eine ausreichende Stabilität der Tragkonstruktion gewährleistet. So kann der Anwender dann, wenn er feststellt, dass ein Rammpfosten eine hohe Tragfähigkeit aufweist, den folgenden Rammpfosten in einem relativ hohen Abstand setzen. Dagegen kann der Anwender dann, wenn ein Rammpfosten eine geringe Tragfähigkeit aufweist, den nächsten Rammpfosten dicht an diesem platzieren, um so die erforderliche Stabilität des Gesamtsystems zu erhalten.

Gemäß einer ersten Variante der Erfindung wird als Kenngröße für die Tragfähigkeit die Anzahl von Schlägen ermittelt, die benötigt wird um den Rammpfosten bis in eine vorgegebene Solltiefe in den Boden einzurammen.

Die Gesamtzahl der zum Einrammen des Rammpfostens benötigten Schläge bildet eine integrale Größe als Maß für die Tragfähigkeit des Rammpfostens.

Vorteilhaft werden diese Kenngrößen für die einzelnen Rammpfosten auf eine Referenzgröße bezogen. Diese Referenzgröße definiert vorteilhaft einen Wert für eine ausreichende Tragfähigkeit des Rammpfostens. Dann wird bei Einrammen eines Rammpfostens die aktuell benötigte Zahl von Schlägen mit der Referenzgröße, die ebenfalls von einer Zahl gebildet ist, verglichen. Ist die aktuell ermittelte Zahl von Schlägen größer als die Referenzgröße, ist die Tragfähigkeit des Rammpfostens ausreichend. Ist die aktuell benötigte Anzahl von Schlägen kleiner als die Referenzgrößer, ist die Tragfähigkeit des Rammpfostens mangelhaft.

Gemäß einer zweiten Variante der Erfindung wird als Kenngröße für die Tragfähigkeit bestimmt, wie weit der Rammpfosten mit einer vorgegebenen Anzahl von Schlägen in den Boden eingerammt wird.

Vorteilhaft wird während des Einrammens des Rammpfostens diese Kenngröße mehrmals ermittelt, so dass über den Einrammweg der Rammpfosten eine ortsaufgelöste Information über die Tragfähigkeit des Rammposten gewonnen wird.

Vorteilhaft werden auch diese Kenngrößen auf Referenzgrößen bezogen, die wie die Kenngrößen ortsabhängig sind.

Bei den beiden vorgenannten Varianten wird vorteilhaft die Kraft, die bei dem Einrammen des Rammpfostens auf diesen ausgeübt wird, konstant gehalten, so dass keine Messung der auf den Rammpfosten wirkenden Kräfte, die von der Schlagantriebsvorrichtung ausgeübt werden, erforderlich ist. Vielmehr müssen als Messgrößen lediglich die Anzahl der Schläge, die mit der Schlagantriebsvorrichtung auf den Rammpfosten ausgeübt werden, sowie die von Rammpfosten bei Einrammen in den Boden zurückgelegte Wegstrecke erfasst werden.

Hierfür weist die Überwachungseinheit der erfindungsgemäßen Vorrichtung geeignete Messmittel auf, wobei die Messwerte der Messmittel in eine Rechnereinheit der Überwachungseinheit eingelesen und dort ausgewertet werden.

Gemäß einer dritten Variante der Erfindung werden als Kenngrößen für die Tragfähigkeit bei den einzelnen Schlägen die auf den Rammpfosten ausgeübte Kraft und die durch die jeweiligen Schläge bewirkte Eindringtiefe des Rammpfostens in den Boden ermittelt.

In diesem Fall brauchen die Kräfte, die mit der Schlagantriebsvorrichtung auf dem Rammpfosten ausgeübt werden, nicht konstant gehalten werden, da diese als Messgrößen direkt erfasst werden, wobei die Überwachungseinheit hierfür vorzugsweise einen Kraftsensor aufweist, dessen Messwerte zusammen mit den Messwerten für die Wegmessung in die Rechnereinheit der Überwachungseinheit eingelesen und dort ausgewertet werden.

Auch bei dieser Variante wird abhängig vom Weg des Rammpfostens bei dessen Einrammen in den Boden ein ortaufgelöstes Tragfähigkeits-Profil erhalten, das mit entsprechenden Referenzgrößen verglichen wird.

Generell weist die Überwachungseinheit eine Ausgabeeinheit zur Ausgabe der Kenngrößen auf.

Anhand der so ausgegebenen Kenngrößen kann ein Anwender den Einrammvorgang eines Rammpfostens bequem kontrollieren.

Gemäß einer vorteilhaften Ausgestaltung weist die erfindungsgemäße Vorrichtung sowie die Schlagantriebsvorrichtung einen mittels eines Linearantriebs verfahrbaren Schlagantrieb auf, welcher ein Schlagstück antreibt, welches Schläge auf die Oberseite des Rammpfostens ausübt.

Mit dem Linearantrieb wird ein kontrollierter Vorschub des Schlagantriebs gewährleistet, so dass der Schlagantrieb kontinuierlich bei Einrammen des Rammpfostens an diesem geführt bleibt, so dass eine Folge von Schlägen mit den Schlagstücken auf den Rammpfosten ausgeübt wird.

Vorteilhaft weist dabei das Schlagstück eine Aufnahme für den oberen Rand des Rammpfostens auf, so dass stets eine Führung des Schlagstücks vom oberen Rand des Rammpfostens gegeben ist.

Die Erfindung wird im Folgenden anhand der Zeichnungen erläutert.
- Figur 1:: Schematische Darstellung eines in einen Boden eingerammten Rammpfostens.
- Figur 2:: Querschnittsdarstellung des Rammpfostens gemäß Figur 1.
- Figur 3:: Schematische Darstellung einer Schlagantriebsvorrichtung zum Einrammen eines Rammpfostens.
- Figur 4:: Teildarstellung der Schlagantriebsvorrichtung mit einer Führung für ein Schlagstück.
a) in einer Längsschnittdarstellung
b) in einer Seitenwand
- Figur 5:: Draufsicht auf die Unterseite des Schlagstücks gemäß Figur 4.
- Figur 6:: Teilgeschnittene Seitenansicht des Schlagstücks gemäß Figur 4.
- Figur 7:: Blockschaltbild einer der Schlagantriebsvorrichtung gemäß Figur 3 zugeordneten Überwachungseinheit.

Figur 1 zeigt ein Ausführungsbeispiel eines Rammpfostens 1, der in einen Boden, insbesondere in das Erdreich 2, eingerammt ist. Figur 1 zeigt der Einfachheit halber nur einen kleinen Ausschnitt des Erdreichs 2 um den Rammpfosten 1 im Bereich der Erdoberfläche. Allgemein wird der Rammpfosten 1 bis in eine Sollposition in das Erdreich 2 eingerammt, in welcher ein Bereich des Rammpfostens 1 innerhalb des Erdreichs 2 liegt und der restliche Bereich B des Rammpfostens 1 über die Erdoberfläche hervorsteht.

Der Rammpfosten 1 besteht im vorliegenden Fall aus einem rechteckigen C-Profil (Figur 2), das aus einem metallischen Werkstoff, insbesondere aus Stahl besteht. Der Querschnitt des C-Profils ist über seine gesamte Länge konstant. Die unteren Kanten des C-Profils weisen eine kleine Querschnittsfläche auf, mit dem der Rammpfosten 1 leicht in das Erdreich 2 eingeführt werden kann. Das C-Profil kann auch einen anderen mehreckigen Querschnitt aufweisen.

Figur 3 zeigt ein Ausführungsbeispiel einer Schlagantriebsvorrichtung 3, mittels derer ein Rammpfosten 1 in einen Boden eingerammt wird. Die Schlagantriebsvorrichtung 3 umfasst einen Linearantrieb 4 in Form eines Masts, an welcher ein Schlagantrieb 5 in vertikaler Richtung verfahrbar gelagert ist. Der Schlagantrieb 5 ist dabei mit Halterungen 6 in einer Längsführung des Linearantriebs 4 gelagert. Zudem ist die Halterung 6 des Schlagantriebs 5 mit Stahlseilen 7 am Linearantrieb 4 gehalten, welche durch den Linearantrieb 4 betätigt werden, um den Schlagantrieb 5 in vertikaler Richtung zu verfahren.

Der Schlagantrieb 5 weist im vorliegenden Fall eine hydraulische Antriebseinheit auf, die ein Schlagstück 8 betätigt, so dass das Schlagstück 8 eine Folge von Schlägen auf die Oberseite des Rammpfostens 1 ausübt und dadurch den Rammpfosten 1 in den Boden einrammt. Das Schlagstück 8 ist dabei an dem oberen Rand des Rammpfostens 1 gelagert.

Die Figuren 4a, 4b zeigen das Schlagstück 8, das in einer Führung in Längsrichtung verschiebbar gelagert ist. Die Führung umfasst zwei identisch ausgebildete plattenförmige Führungselemente 9, die jeweils eine rechteckige Aussparung 10 aufweisen. In diesen sind Führungssegmente 11 als Bestandteile des Schlagstücks 8 geführt, so dass das Schlagstück 8 nur eine zwangsgeführte Vertikalbewegung ausführen kann. Durch einen auf die Oberseite des Schlagstücks 8 einwirkenden Stößel 12 übt das Schlagstück 8 Schläge in der in Figur 4a dargestellten Pfeilrichtung auf den Rammpfosten 1 aus, wodurch der Rammpfosten 1 in den Boden eingerammt wird.

Die Figuren 5 und 6 zeigen das Schlagstück 8 in einer Einzeldarstellung. Das Schlagstück 8 ist im Wesentlichen quaderförmig ausgebildet. An der Unterseite des Schlagstücks 8 ist eine eine Tasche bildende Ausnehmung 13 vorgesehen, in welche der obere Rand des Rammpfostens 1 eingeführt wird. Die Kontur der Ausnehmung 13 ist an den Querschnitt des Rammpfostens 1 angepasst, so dass dessen oberer Rand spielarm in der Ausnehmung 13 gelagert ist.

An gegenüberliegenden Seitenwänden des Schlagantriebs 5 stehen die Führungssegmente 11 hervor. Die von den ebenen Seitenwänden hervorstehenden, identisch ausgebildeten Führungssegmente 11 erstrecken sich über die gesamte Höhe des Schlagantriebs 5 und weisen einen konstanten rechteckigen Querschnitt auf.

Der Schlagantriebsvorrichtung 3 ist eine in Figur 7 schematisch dargestellte Überwachungseinheit 14 zugeordnet, wodurch die erfindungsgemäße Vorrichtung zum Überwachen des Einrammens von Rammpfosten 1 gebildet wird. Die Überwachungseinheit 14 umfasst eine Rechnereinheit 15, sowie eine diesem zugeordnete Ein- /Ausgabeeinheit 16, beispielsweise in Form eines Terminals.

An die Rechnereinheit 15 ist die Steuerung 17 des Schlagantriebs 5 angeschlossen, so dass die Anzahl von Schlägen, die mit dem Schlagantrieb 5 auf den Rammpfosten 1 ausgeübt wird, erfasst und in der Rechnereinheit 15 ausgewertet werden kann.

Weiterhin sind an die Rechnereinheit 15 Wegmessmittel 18 zur Bestimmung des vom Rammpfosten 1 während des Einrammens zurückgelegten Wegs angeschlossen. Als Wegmessmittel 18 kann beispielsweise am Linearantrieb 4 ein Seilzugsensor vorgesehen sein. Prinzipiell kann auch als Wegmessmittel 18 am Schlagantrieb 5 im Bereich des Schlagstücks 8 ein Sensor angeordnet sein, der Wegmessmarkierungen am Linearantrieb 4 erfasst. Auch die Messwerte des Wegmessmittels 18 werden in die Rechnereinheit 15 eingelesen und dort ausgewertet.

Optional kann im Bereich des Schlagstücks 8 auch ein Kraftsensor 19 vorgesehen sein, mittels dessen unmittelbar vom Schlagstück 8 auf den Rammpfosten 1 ausgeübte Kräfte gemessen werden. Auch diese Messwerte werden in der Rechnereinheit 15 ausgewertet.

Mittels der so ausgebildeten Überwachungseinheit 14 werden während des Einrammens des Rammpfostens 1 Kenngrößen für dessen Tragfähigkeit im Boden ermittelt und noch während des Einrammens oder unmittelbar nach Einrammen des Rammpfostens 1 über die Ein-/ Ausgabeeinheit 16 ausgebeben.

Gemäß einer ersten einfachen Variante werden über die Steuerung 17 des Schlagantriebs 5 in der Rechnereinheit 15 die Schläge auf den Rammpfosten 1 gezielt, die erforderlich sind, um den Rammpfosten 1 bis in eine Solltiefe in den Boden einzurammen, wobei die Solltiefe mit den Wegmessmitteln 18 überwacht wird. In diesem Fall ist durch konstruktive Maßnahmen sichergestellt, dass die vom Schlagstück 8 auf den Rammpfosten 1 ausgeübten Kräfte konstant sind. Daher kann auf den Kraftsensor 19 verzichtet werden.

Die Anzahl der benötigten Schläge gibt ein relatives Maß für die Tragfähigkeit des Rammpfostens 1 im Boden, da die Tragfähigkeit, das heißt der Halt des Rammpfostens 1 im Boden ist umso höher, je desto größer die Zahl der benötigten Schläge ist.

Vorteilhaft wird die ermittelte Zahl der Schläge auf einen Referenzwert bezogen, der für einen Rammpfosten 1 mit noch hinreichender Tragfähigkeit erhalten wird. Dann wird über die Ein- /Ausgabeeinheit 16 eine ausreichende Tragfähigkeit gemeldet, wenn die Anzahl der Schläge größer als der Referenzwert ist. Ansonsten wird eine unzureichende Tragfähigkeit als Ausgabewert generiert.

Generell kann die vorgenannte Methode auf eine ortsaufgelöste Tragfähigkeits-Bestimmung erweitert werden. In diesem Fall wird sukzessive während des Einrammens des Rammpfostens 1 ermittelt, welchen Einrammweg der Rammpfosten 1 bei einer vorgegebenen Anzahl von Schlägen zurücklegt.

Für den Fall, dass die mittels des Schlagstücks 8 auf den Rammpfosten 1 ausgeübten Kräfte nicht konstant sind, wird vorteilhaft der Kraftsensor 19 eingesetzt. In diesem Fall werden als Kenngrößen fortlaufend während des Einrammvorgangs die auf den Rammpfosten 1 ausgeübten Kräfte und die dadurch bedingten Einrammwege des Rammpfostens 1 bestimmt. Auch in diesem Fall werden ortsaufgelöste Informationen über die Tragfähigkeit des Rammpfostens 1 erhalten.

### Bezugszeichenliste

- (1): Rammpfosten
- (2): Erdreich
- (3): Schlagantriebsvorrichtung
- (4): Linearantrieb
- (5): Schlagantrieb
- (6): Halterung
- (7): Stahlseil
- (8): Schlagstück
- (9): Führungselement
- (10): Aussparung
- (11): Führungssegment
- (12): Stößel
- (13): Ausnehmung
- (14): Überwachungseinheit
- (15): Rechnereinheit
- (16): Ein-/Ausgabeeinheit
- (17): Steuerung
- (18): Wegmessmittel
- (19): Kraftsensor

## Patentansprüche

1. Verfahren zur Überwachung des Einrammens eines Rammpfostens (1) in einen Boden, **dadurch gekennzeichnet, dass** mittels einer Schlagantriebsvorrichtung (3) eine Folge von Schlägen auf den Rammpfosten (1) ausgeübt wird, durch welchen der Rammpfosten (1) in den Boden eingerammt wird, und dass mittels einer Überwachungseinheit (14) während des Einrammens des Rammpfostens (1) Kenngrößen für die Tragfähigkeit des Rammpfostens (1) im Boden ermittelt werden.

2. Verfahren nach Anspruch 1, **dadurch gekennzeichnet, dass** als Kenngröße für die Tragfähigkeit die Anzahl von Schlägen ermittelt wird, die benötigt wird um den Rammpfosten (1) bis in eine vorgegebene Solltiefe in den Boden einzurammen.

3. Verfahren nach Anspruch 1, **dadurch gekennzeichnet, dass** als Kenngröße für die Tragfähigkeit bestimmt wird, wie weit der Rammpfosten (1) mit einer vorgegebenen Anzahl von Schlägen in den Boden eingerammt wird.

4. Verfahren nach einem der Ansprüche 2 oder 3, **dadurch gekennzeichnet, dass** die bei den einzelnen Schlägen auf den Rammpfosten (1) ausgeübte Kraft konstant ist.

5. Verfahren nach Anspruch 1, **dadurch gekennzeichnet, dass** als Kenngrößen für die Tragfähigkeit bei den einzelnen Schlägen die auf den Rammpfosten (1) ausgeübte Kraft und die durch die jeweiligen Schläge bewirkte Eindringtiefe des Rammpfostens (1) in den Boden ermittelt wird.

6. Verfahren nach einem der Ansprüche 1 bis 5, **dadurch gekennzeichnet, dass** die ermittelten Kenngrößen auf Referenzwerte bezogen werden.

7. Vorrichtung zur Überwachung des Einrammens eines Rammpfostens (1) in einen Boden, **dadurch gekennzeichnet, dass** eine Schlagantriebsvorrichtung (3) vorgesehen ist, mittels derer eine Folge von Schlägen auf den Rammpfosten (1) ausgeübt wird, durch welche der Rammpfosten (1) in den Boden eingerammt wird, und mit einer Überwachungseinheit (14), mittels derer während des Einrammens des Rammpfostens (1) Kenngrößen für die Tragfähigkeit des Rammpfostens (1) im Boden ermittelt werden.

8. Vorrichtung nach Anspruch 7, **dadurch gekennzeichnet, dass** die Schlagantriebsvorrichtung (3) einen mittels eines Linearantriebs (4) verfahrbaren Schlagantrieb (5) aufweist, welcher ein Schlagstück (8) antreibt, welches Schläge auf die Oberseite des Rammpfostens (1) ausübt.

9. Vorrichtung nach Anspruch 8, **dadurch gekennzeichnet, dass** der Schlagantrieb (5) von einer hydraulischen Antriebseinheit gebildet ist.

10. Vorrichtung nach einem der Ansprüche 8 oder 9, **dadurch gekennzeichnet, dass** mit dem Schlagantrieb (5) eine Folge von Schlägen mit variabler Schlagfrequenz und konstanter Kraft erzeugt wird.

11. Vorrichtung nach einem der Ansprüche 8 bis 10, **dadurch gekennzeichnet, dass** das Schlagstück (8) eine Aufnahme für den oberen Rand des Rammpfostens (1) aufweist.

12. Vorrichtung nach einem der Ansprüche 7 bis 11, **dadurch gekennzeichnet, dass** die Überwachungseinheit (14) eine Rechnereinheit (15) und Messmittel zur Wegmessung des Rammpfostens (1) aufweist, wobei die Messwerte des Messmittels in die Rechnereinheit (15) eingelesen werden.

13. Vorrichtung nach einem der Ansprüche 6 bis 12, **dadurch gekennzeichnet, dass** die die Überwachungseinheit (14) Messmittel zur Bestimmung der Anzahl von Schlägen des Schlagstücks (8) und/oder einen Kraftsensor (19) zur Ermittlung der mit dem Schlagstück (8) auf den Rammpfosten (1) ausgeübten Kräfte aufweist, wobei deren Messwerte in die Rechnereinheit (15) eingelesen werden.

14. Vorrichtung nach einem der Ansprüche 7 bis 13, **dadurch gekennzeichnet, dass** die Überwachungseinheit (14) eine Ausgabeeinheit zur Ausgabe der Kenngrößen aufweist.

## Claims

1. Method for monitoring the driving of a ram post (1) into the ground, **characterised in that** a sequence of blows by which the ram post (1) is driven into the ground is exerted on the ram post (1) by means of an impact drive device (3) and that characteristic magnitudes for the load-bearing capability of the ram post (1) in the ground are determined by means of a monitoring unit (14) during driving-in of the ram post (1).

2. Method according to claim 1, **characterised in that** the number of blows needed in order to drive the ram post (1) into the ground up to a predetermined desired depth is determined as characteristic magnitude for the load-bearing capability.

3. Method according to claim 1, **characterised in that** how far the ram post (1) is driven into the ground by a predetermined number of blows is determined as characteristic magnitude for the load-bearing capability.

4. Method according to one of claims 2 and 3, **characterised in that** the force exerted on the ram post (1) with the individual blows is constant.

5. Method according to claim 1, **characterised in that** the force exerted on the ram post (1) and the penetration depth of the ram post (1) into the ground produced by the respective blows are determined as characteristic magnitude for the load-bearing capability.

6. Method according to any one of claims 1 to 5, **characterised in that** the determined characteristic magnitudes are referred to reference values.

7. Device for monitoring the driving of a ramp post (1) into the ground, **characterised in that** an impact drive device (3) is provided, by means of which a sequence of blows by which the ram post (1) is driven into the ground is exerted on the ram post (1) and characteristic magnitudes for the load-bearing capability of the ram post (1) in the ground are determined by a monitoring unit (14) during driving in of the ramp post (1).

8. Device according to claim 7, **characterised in that** the impact drive device (3) comprises an impact drive (5) which is movable by means of a linear drive (4) and which drives an impact member (8) which exerts blows on the upper side of the ram post (1).

9. Device according to claim 8, **characterised in that** the impact drive (5) is formed by a hydraulic drive unit.

10. Device according to one of claims 8 and 9, **characterised in that** a sequence of blows with variable impact frequency and constant force is produced by the impact drive (5).

11. Device according to any one of claims 8 to 10, **characterised in that** the impact member (8) has a receptacle for the upper edge of the ram post (1).

12. Device according to any one of claims 7 to 11, **characterised in that** the monitoring unit (14) comprises a computer unit (15) and measuring means for travel measurement of the ram post (1), wherein the measurement values of the measuring means are read into the computer unit (15).

13. Device according to any one of claims 6 to 12, **characterised in that** the monitoring unit (14) comprises measuring means for determining the number of blows of the impact member (8) and/or a force sensor (19) for determining the forces exerted by the impact member (8) on the ram post (1), the measurement values of the measuring means being read into the computer unit (15).

14. Device according to any one of claims 7 to 13, **characterised in that** the monitoring unit (14) comprises an output unit for output of the characteristic magnitudes.

## Revendications

1. Procédé dévolu à la surveillance du battage ou de l'enfoncement d'un pieu (1) pouvant être enfoncé dans un sol par percussion, **caractérisé par le fait que** le pieu enfonçable (1) est soumis, au moyen d'un dispositif (3) à entraînement de percussion, à une succession d'impacts par lesquels ledit pieu enfonçable (1) est fiché dans le sol par percussion ; et **par le fait que** des grandeurs caractéristiques relatives à la capacité de charge dudit pieu enfonçable (1), dans le sol, sont spécifiées au moyen d'une unité de surveillance (14) au cours de l'enfoncement dudit pieu (1) par percussion.

2. Procédé selon la revendication 1, **caractérisé par** une spécification, en tant que grandeur caractéristique relative à la capacité de charge, du nombre d'impacts requis pour ficher le pieu enfonçable (1) dans le sol, par percussion, jusqu'à une profondeur de consigne préétablie.

3. Procédé selon la revendication 1, **caractérisé par** une détermination, en tant que grandeur caractéristique relative à la capacité de charge, de l'ampleur suivant laquelle le pieu enfonçable (1) est fiché dans le sol, par percussion, avec un nombre d'impacts préétabli.

4. Procédé selon l'une des revendications 2 ou 3, **caractérisé par le fait que** la force appliquée au pieu enfonçable (1), lors des impacts individuels, est constante.

5. Procédé selon la revendication 1, **caractérisé par** une spécification en tant que grandeurs caractéristiques relatives à la capacité de charge, lors des impacts individuels, de la force appliquée au pieu enfonçable (1) et de la profondeur de pénétration dudit pieu enfonçable (1), dans le sol, provoquée par les impacts respectifs.

6. Procédé selon l'une des revendications 1 à 5, **caractérisé par le fait que** les grandeurs caractéristiques spécifiées sont rapportées à des valeurs de référence.

7. Dispositif dévolu à la surveillance du battage ou de l'enfoncement d'un pieu (1) pouvant être enfoncé dans un sol par percussion, **caractérisé par le fait qu'**il est prévu un dispositif (3) à entraînement de percussion, au moyen duquel le pieu enfonçable (1) est soumis à une succession d'impacts par lesquels ledit pieu enfonçable (1) est fiché dans le sol par percussion ; et une unité de surveillance (14) au moyen de laquelle, au cours de l'enfoncement dudit pieu (1) par percussion, sont spécifiées des grandeurs caractéristiques relatives à la capacité de charge, dans le sol, dudit pieu enfonçable (1).

8. Dispositif selon la revendication 7, **caractérisé par le fait que** le dispositif (3) à entraînement de percussion comporte un entraînement de percussion (5) qui peut être déplacé au moyen d'un entraînement linéaire (4), et entraîne une sonnette (8) exerçant des impacts sur la face supérieure du pieu enfonçable (1).

9. Dispositif selon la revendication 8, **caractérisé par le fait que** l'entraînement de percussion (5) est formé par une unité d'entraînement hydraulique.

10. Dispositif selon l'une des revendications 8 ou 9, **caractérisé par le fait qu'**une succession d'impacts à fréquence de percussion variable, et de force constante, est engendrée par l'entraînement de percussion (5).

11. Dispositif selon l'une des revendications 8 à 10, **caractérisé par le fait que** la sonnette (8) est munie d'un logement dédié au bord supérieur du pieu enfonçable (1).

12. Dispositif selon l'une des revendications 7 à 11, **caractérisé par le fait que** l'unité de surveillance (14) comprend une unité de calcul (15) et des moyens mesureurs affectés à la mesure des courses du pieu enfonçable (1), les valeurs de mesure du moyen mesureur étant mises en mémoire dans ladite unité de calcul (15).

13. Dispositif selon l'une des revendications 7 à 12, **caractérisé par le fait que** l'unité de surveillance (14) comprend des moyens mesureurs affectés à la détermination du nombre d'impacts de la sonnette (8), et/ou un capteur de forces (19) affecté à la spécification des forces appliquées au pieu enfonçable (1) à l'aide de ladite sonnette (8), les valeurs de mesure de ces (cet) élément(s) étant mises en mémoire dans l'unité de calcul (15).

14. Dispositif selon l'une des revendications 7 à 13, **caractérisé par le fait que** l'unité de surveillance (14) est dotée d'une unité de sortie affectée à la délivrance des grandeurs caractéristiques.
